# EUROPÄISCHE PATENTSCHRIFT

(11) **EP 3 782 942 B1**
(45) Veröffentlichungstag und Bekanntmachung des Hinweises auf die Patenterteilung: **12.06.2024**
(21) Anmeldenummer: 20188291.7
(22) Anmeldetag: 29.07.2020
(51) Int. Cl.: B65H 54/86, B65H 67/04, B65H 75/14, B65H 54/34, B65H 67/052

(54) **MEHRFACHSPULENSCHRANK ZUM AUFSPULEN EINES FILAMENTES AUF EINE TRANSPORTSPULE UND EINE PUFFERSPULE HIERFÜR**
MULTIPLE REEL CABINET FOR WINDING A FILAMENT ONTO A TRANSPORT REEL AND A BUFFER REEL FOR SAME
ARMOIRE À BOBINES MULTIPLES DESTINÉE AU BOBINAGE D'UN FILAMENT SUR UNE BOBINE DE TRANSPORT ET BOBINE TAMPON CORRESPONDANTE

(30) Priorität: 20.08.2019 DE 102019122337
(43) Veröffentlichungstag der Anmeldung: 24.02.2021
(73) Patentinhaber: Wetekam, Karl Friedrich Rolf, 34212 Melsungen (DE)
(72) Erfinder: Wetekam, Karl Friedrich Rolf, 34212 Melsungen (DE)
(74) Vertreter: Walther Bayer Faber Patentanwälte PartGmbB

(56) Entgegenhaltungen:
- DE-B- 1 203 566
- US-A- 3 620 482
- US-A- 4 119 278

## Beschreibung

Die vorliegende Erfindung betrifft eine Pufferspule zur Aufnahme eines Filamentes gemäß dem Oberbegriff des Anspruches 1 und einen Mehrfachspulenschrank zum Aufspulen einer Anzahl von Filamenten auf jeweils eine Transportspule gemäß dem Oberbegriff des Anspruches 5.

Aus der DE 10 2009 026 849 B3 ist ein Mehrfachspulenschrank zum Aufspulen eines Spulgutes auf eine Transportspule bekannt, welche zwei Spulstationen und eine Wechseleinrichtung aufweist, wobei das Filament von der vollen Transportspule der ersten Spulstation durch die Wechseleinrichtung auf die zweite Spulstation mit einer leeren Transportspule geführt wird, sodass die volle Transportspule entnommen und gegen eine leere Transportspule getauscht werden kann.

Aus der US 4,119,278 und aus der US 3,620,482 ist ein Mehrfachspulenschrank zum Aufspulen eines Spulgutes auf eine Transportspule bekannt, wobei neben der Transportspule eine Blindspule vorgesehen ist und wobei eine Wechselvorrichtung vorgesehen ist, um das Spulgut von der Transportspule zur Blindspule und umgekehrt zu führen, wenn die Transportspule getauscht werden soll.

Aus der DE 12 03 566 B ist eine Maschine zur Bearbeitung von Draht beschrieben, bei der der zu bearbeitende Draht kontinuierlich auf eine Wickelspule aufgewickelt wird. Neben der Wickelspule ist eine Abfallspule vorgesehen, auf der der Draht aufgewickelt wird, solange die Wickelspule gewechselt wird. Bei einem normalen Antrieb der Wickelspindel kann sich diese nicht so schnell von der niedrigen Drehzahl, die beim Wickeln der vollen Wickelspule erforderlich ist, auf die für den kleinen Durchmesser der Abfallspule einstellen, was zur Folge hat, dass der Draht zeitweise schlaff durchhängt. Um das Durchhängen des Drahtes zu verhindern wird eine Vorrichtung zum Straffen des Drahtes während des Wechselvorganges der Wickelspule vorgeschlagen.

Aus der DE 10 2011 000 590 B3 ist ein Mehrfachspulenschrank zum Aufspulen eines Spulgutes auf eine Transportspule bekannt, welche je Spulstation mindestens zwei Spindeln zur Aufnahme je einer Transportspule aufweist. Daher wird das Spulgut zunächst auf die auf der ersten Spindel befindliche Transportspule aufgewickelt und wenn diese voll ist, wird das Spulgut auf die Transportspule der zweiten Spindel geleitet. Nun kann die erste volle Transportspule gegen eine leere Transportspule gewechselt werden usw.

Ein solcher Mehrfachspulenschrank ist zum Einen wegen der sehr komplexen Wechseleinrichtung kostenintensiv und störanfällig und zum Anderen werden zwei nebeneinander angeordnete Spulstationen benötigt, von denen eine permanent ungenutzt bleibt, was einen sehr hohen Platzbedarf erfordert.

Auch sind Mehrfachspulenschränke bekannt, bei denen der Wechsel der Spule manuell erfolgt (nachfolgend manueller Mehrfachspulenschrank genannt), sodass eine automatisierte Wechselspuleinrichtung entbehrlich ist. Diese manuellen Mehrfachspulenschränke können bei gleicher Größe deutlich mehr Transportspulen aufnehmen und so einen Teil der die durch den manuellen Wechsel anfallenden Mehrkosten kompensieren. Alternativ können die manuellen Mehrfachspulenschränke bei gleicher Spulenzahl sehr viel kleiner gebaut werden, sodass die freie Länge des Filamentes vom Extruder zur Transportspule kürzer wird, was wiederum einen weniger störanfälligen Betrieb bewirkt, sodass ein Teil der durch den manuellen Wechsel anfallenden Mehrkosten kompensiert werden kann. Damit der Wechsel der Transportspule manuell erfolgen kann, sollte die Einlaufgeschwindigkeit des Filamentes auf circa 180 m/min beschränkt werden, um Verletzungen des Bedieners zu vermeiden und ein sicheres Umlegen zu ermöglichen.

Davon ausgehend liegt der vorliegenden Erfindung die Aufgabe zugrunde, einen manuellen Mehrfachspulenschrank der eingangs genannten Art zu schaffen, der mit einer höheren Einlaufgeschwindigkeit betrieben werden kann.

Als technische Lösung dieser Aufgabe wird erfindungsgemäß eine Pufferspule der eingangs genannten Art mit den Merkmalen des Anspruches 1 und ein manueller Mehrfachspulenschrank der eingangs genannten Art mit den Merkmalen des Anspruches 5 vorgeschlagen. Vorteilhafte Weiterbildungen dieser Pufferspule und dieses Mehrfachspulenschrankes sind den jeweiligen Unteransprüchen zu entnehmen.

Ein nach dieser technischen Lehre ausgebildeter manueller Mehrfachspulenschrank hat den Vorteil, dass auf der ohnehin schon vorhandenen Hauptwickelwelle nun noch eine zweite Spule, nämlich eine Pufferspule gehalten ist, auf der das Filament aufgewickelt wird, während die volle Transportspule gegen eine leere Transportspule gewechselt wird. Somit entfällt die Notwendigkeit einer zweiten Spulstation, wodurch der Mehrfachspulenschrank entweder deutlich kleiner ausgeführt werden kann oder wodurch deutlich mehr Transportspulen parallel betrieben werden können mit der Folge, dass der Mehrfachspulenschrank wirtschaftlicher betrieben werden kann.

Die Pufferspule wird unabhängig von der Hauptwickelwelle angetrieben, über einen separaten Elektroantrieb, der zum Beispiel über einen Riemen mit der Pufferspule wirkverbunden ist. Dies hat den Vorteil, dass über den eigenen Elektroantrieb die Drehzahl der Pufferspule unabhängig von der Transportspule an die Einlaufgeschwindigkeit des Filamentes angepasst werden kann.

Ein weiterer Vorteil besteht darin, dass durch die Pufferspule die Einlaufgeschwindigkeit des Filamentes, je nach Dicke des Filamentes, auf bis zu 800 m/min gesteigert werden kann, wodurch die Effizienz des manuellen Mehrfachspulenschrankes signifikant erhöht wird.

Der Wechsel einer Transportspule wird wie folgt ausgeführt: Sobald die Transportspule in der gewünschten Weise aufgefüllt ist, wird das Filament von einem Bediener per Hand in die Pufferspule umgeleitet. Anschließend wird das Filament durchtrennt und die volle Transportspule entnommen. Danach wird eine leere Transportspule auf der Hauptwickelwelle aufgebracht und das Filament wird wieder durch den Bediener von Hand von der Pufferspule auf die Transportspule zurückgeleitet, sodass fortan das Filament wieder auf die Transportspule aufgewickelt wird. Anschließend wird noch das zwischen der Pufferspule und der Transportspule befindliche Filament durchtrennt. Sobald diese Transportspule wieder voll ist, wird dieser Vorgang wiederholt. Dabei verbleibt das während des Wechselvorganges auf die Pufferspule aufgewickelte Filament dauerhaft auf dieser Pufferspule, bis die Pufferspule nach mehreren Wechselvorgängen voll ist. Erst jetzt wird auch die Pufferspule entnommen und gegen eine leere Pufferspule ersetzt, so dass das Filament außerhalb des Mehrfachspulenschrankes in aller Ruhe wieder von der Pufferspule entfernt werden kann.

Entsprechend der Aufnahmekapazität der Pufferspule und in Abhängigkeit der Dicke des Filamentes können 30 bis 80 Wechselvorgänge durchgeführt werden, bis die Pufferspule voll ist und getauscht werden muss.

Dabei hat es sich als vorteilhaft herausgestellt, die Pufferspule freilaufend auf der Hauptwickelwelle zu halten, weil hierdurch die Drehzahl der Pufferspule unabhängig von der Drehzahl der Transportspule eingestellt werden kann und weil hierdurch die Pufferspule auch festgestellt (Drehzahl 0) werden kann. Um einen störungsfreien Transport der vielen Filamente eines Mehrfachspulenschrankes vom Extruder zu der jeweiligen Transportspule zu gewährleisten, ist eine konstante Einlaufgeschwindigkeit des Filamentes wichtig. Weil sich aber der Wickeldurchmesser der Transportspule ändert, erfolgt eine Drehzahlanpassung der Transportspule, um die Einlaufgeschwindigkeit konstant zu halten. Damit auch die Drehzahl der Pufferspule entsprechend ihrem Füllstand an die Einlaufgeschwindigkeit angepasst werden kann, ist die Pufferspule freilaufend auf der Hauptwickelwelle gehalten.

Eine nach dieser technischen Lehre ausgebildete Pufferspule zur Anbringung an einem manuellen Mehrfachspulenschrank umfasst einen Spulenkern, eine Spulenwand, eine Seitenwand und eine Fangvorrichtung zum Einfangen des Filamentes, wobei der Spulenkern zum Mehrfachspulenschrank hin von der Seitenwand begrenzt wird, während der Spulenkern zu der Transportspule hin von der Spulenwand begrenzt wird. Der Spulenkern selbst ist so dimensioniert, dass hier die Filamente von 30 bis 80 Transportspulenwechseln aufgenommen werden können, dass heißt, der Spulenkern ist deutlich kürzer als der vergleichbare Spulenkern der Transportspule.

Die Fangvorrichtung unterstützt das Wechseln des Filamentes von der Transportspule auf die Pufferspule und weist vorteilhafterweise eine umlaufende Fangfläche auf, die sich radial an die Spulenwand und/oder die Seitenwand anschließt, wobei die Fangfläche ein auftreffendes Filament zum Spulenkern hin führt.

Dabei hat es sich als vorteilhaft erwiesen, sowohl radial an die Seitenwand, als auch radial an die Spulenwand eine solche Fangfläche zum Einfangen des Filamentes anzubringen.

In einer bevorzugten Weiterbildung hat es sich als vorteilhaft erwiesen, die Seitenwand mit der dazugehörigen Fangfläche größer auszubilden, als die Spulenwand mit der dazugehörigen Fangfläche, weil durch die kleinere Fangfläche an der Spulenwand ein leichteres Überführen des Filamentes möglich ist, während die etwas größere Fangfläche an der Seitenwand das Filament zuverlässig fängt.

Diese Fangfläche ist vorteilhafterweise nicht exakt radial ausgerichtet, sondern geneigt ausgerichtet, insbesondere vom Spulenkern wegweisend geneigt, ausgerichtet. Dies hat den Vorteil, dass sich hierdurch der für das Filament maßgebliche Eingangsbereich vergrößert. Ein weiterer Vorteil besteht darin, dass die geneigte Fangfläche ein darauf auftreffendes Filament zum Spulenkern hin führt. Vorteilhafterweise beträgt der Winkel der Fangfläche zur Längsachse der Hauptwickelwelle zwischen 20° und 45°, vorzugsweise 30°.

In einer bevorzugten Ausführungsform reicht die Fangvorrichtung, insbesondere ein radial äußerer Rand der Fangvorrichtung, bis über einen Teil der Transportspule, insbesondere bis über die Transportspulenseitenwand. Hierdurch wird das Überführen des Filamentes von der rotierenden Transportspule auf die rotierende Pufferspule erleichtert, weil ein versehentliches Abgleiten des Filamentes während der Übertragung in einen Bereich zwischen Transportspule und Pufferspule hierdurch zuverlässig vermieden wird. Vielmehr gelangt das Filament auf die ausladende Fangfläche und wird von dieser zum Spulenkern der Pufferspule hin weitergeführt.

Erfindungsgemäß ist an der Fangvorrichtung, insbesondere am radial äußeren Rand der Fangvorrichtung, eine umlaufende Sicherheitsschulter ausgebildet, die vorzugsweise als gekanteter oder gerändelter Rand der Fangvorrichtung ausgebildet ist. Insbesondere wenn diese Sicherheitsschulter als umlaufende Verdickung ausgebildet ist, hat dies den Vorteil, dass hiermit ein scharfkantiger Abschluss der Fangvorrichtung vermieden wird, sodass zum Einen der Bediener sich nicht verletzen kann und zum Anderen, dass das Filament nicht versehentlich beim Wechsel von der Transportspule zur Pufferspule durchtrennt wird.

, Erfindungsgemäß wird die Sicherheitsschulter soweit um die Fangfläche gebördelt, dass zwischen der Sicherheitsschulter und der Fangfläche eine umlaufende Ringnut entsteht. Dies hat den Vorteil, dass ein einmal auf der Fangfläche befindliches Filament nicht versehentlich aus der Fangfläche und der Pufferspule herausrutschen kann, sondern sich in diesem Falle in der umlaufenden Ringnut verfängt.

In einer alternativen Ausführungsform ist die Seitenwand und/oder die Spulenwand komplett geneigt ausgebildet und bildet somit gleichzeitig die Fangfläche der Fangvorrichtung. Mit anderen Worten ausgedrückt: In dieser Ausführungsform reicht die vom Spulenkern weggeneigte Fangvorrichtung bis zum Spulenkern, sodass die eigentliche Seitenwand entbehrlich ist. Dies vereinfacht die Herstellung einer solchen Spule.

In einer anderen, bevorzugten Ausführungsform ist der Spulenkern zur Transportspule hin konisch verjüngend ausgebildet. Dies hat den Vorteil, dass sich die auf dem Spulenkern ansammelnden Filamente am tiefsten Punkt des Spulenkerns sammeln und somit ein Verheddern oder ein versehentliches Lösen der in der Spule befindlichen Filamente vermieden wird.

Weitere Vorteile der erfindungsgemäßen Pufferspule und des erfindungsgemäßen manuellen Mehrfachsspulenschrankes ergeben sich aus der beigefügten Zeichnung und den nachstehend beschriebenen Ausführungsformen. Ebenso können die vorstehend genannten und die noch weiter ausgeführten Merkmale erfindungsgemäß jeweils einzeln oder in beliebigen Kombinationen miteinander verwendet werden. Die erwähnten Ausführungsformen sind nicht als abschließende Aufzählung zu verstehen, sondern haben vielmehr beispielhaften Charakter. Es zeigen:
- Fig. 1: eine explosionsartige Darstellung eines Teiles eines erfindungsgemäßen Mehrfachspulenschrankes mit einer Hauptantriebswelle und einer daran gehaltenen Transportspule, sowie einer daran gehaltenen, ersten Ausführungsform einer erfindungsgemäßen Pufferspule;
- Fig. 1a: eine Detailvergrößerung der Pufferspule gemäß Fig. 1 entsprechend der Linie Ia in Fig. 1;
- Fig. 2: eine Draufsicht auf zwei benachbarte Transportspulen des Mehrfachspulenschrankes gemäß Fig. 1, mit je einer Pufferspule gemäß Fig. 1 im Ruhezustand;
- Fig. 3a: eine Draufsicht auf zwei benachbarte Transportspulen des Mehrfachspulenschrankes gemäß Fig. 1, mit je einer Pufferspule gemäß Fig. 1 im Betriebszustand zu einem ersten Zeitpunkt;
- Fig. 3b: eine Draufsicht auf zwei benachbarte Transportspulen des Mehrfachspulenschrankes gemäß Fig. 1, mit je einer Pufferspule gemäß Fig. 1 im Betriebszustand zu einem zweiten Zeitpunkt;
- Fig. 3c: eine Draufsicht auf zwei benachbarte Transportspulen des Mehrfachspulenschrankes gemäß Fig. 1, mit je einer Pufferspule gemäß Fig. 1 im Betriebszustand zu einem dritten Zeitpunkt;
- Fig. 3d: eine Draufsicht auf zwei benachbarte Transportspulen des Mehrfachspulenschrankes gemäß Fig. 1, mit je einer Pufferspule gemäß Fig. 1 im Betriebszustand zu einem vierten Zeitpunkt;
- Fig. 4: eine explosionsartige Darstellung eines Teiles eines erfindungsgemäßen Mehrfachspulenschrankes mit einer Hauptantriebswelle und einer daran gehaltenen Transportspule, sowie einer daran gehaltenen, zweiten Ausführungsform einer erfindungsgemäßen Pufferspule;
- Fig. 5: eine explosionsartige Darstellung eines Teiles eines erfindungsgemäßen Mehrfachspulenschrankes mit einer Hauptantriebswelle und einer daran gehaltenen Transportspule, sowie einer daran gehaltenen, dritten Ausführungsform einer erfindungsgemäßen Pufferspule.

Fig. 1 zeigt einen Teil eines manuellen Mehrfachspulenschrankes zum Aufspulen einer Anzahl von Filamenten auf je eine Transportspule, wobei in Fig. 1 eine Hauptwickelwelle 10, eine auf der Hauptwickelwelle 10 anbringbare Pufferspule 12 und eine von der Hauptwickelwelle 10 angetriebene Transportspule 14 dargestellt sind. Es versteht sich, dass an einem solchen Mehrfachspulenschrank bis zu 100 solcher Hauptwickelwellen mit daran aufzunehmenden Pufferspulen 12 und Transportspulen 14 vorhanden sind.

Die in Fig. 1 dargestellte erste Ausführungsform einer erfindungsgemäßen Pufferspule 12 umfasst einen Spulenkern 16, eine radial abstehende und den Spulenkern 16 zu dem Mehrfachspulenschrank hin begrenzende Seitenwand 18, eine radial abstehende, den Spulenkern 16 zur Transportspule 14 hin begrenzende Spulenwand 20 und eine an der Pufferspule 12 fest angebrachte Riemenscheibe 22 zur Aufnahme eines Riemens eines Elektroantriebs. Die Pufferspule 12 besitzt in ihrem Inneren (hier nicht dargestellt) verschiedene Wälzlager, sodass die Pufferspule 12 freilaufend auf der Hauptwickelwelle 10 sitzt. Die Hauptwickelwelle 10 ist so lang ausgeführt, dass neben der Pufferspule 12 auch die Transportspule 14 passgenau und zuverlässig auf der Hauptwickelwelle 10 gehalten werden kann. Dabei umfasst die Transportspule 14 einen Transportspulenkern 24 zur Aufnahme des Filamentes, der von einer rechten und einer linken, radial abstehenden Transportspulenseitenwand 26a, 26b begrenzt ist.

An der Seitenwand 18 der Pufferspule 12 ist eine Fangvorrichtung 28 vorgesehen, die eine umlaufende Fangfläche 30, eine umlaufende Sicherheitsschulter 32 und eine umlaufende Ringnut 34 aufweist. Die Fangfläche 30 schließt sich geneigt radial am radial äußeren Rand an die Seitenwand 18 an und ist vom Spulenkern 16 in axialer Richtung weg geneigt angeordnet, wobei der Winkel zur Längsachse der Hauptwickelwelle 10 zwischen 20° und 45°, vorzugsweise 30°, beträgt. Am freien Ende der Fangfläche 30 ist eine umlaufende Ringnut 34 ausgebildet, wie dies insbesondere in Fig. 1a gut zu erkennen ist. An das radiale, freie Ende der Ringnut 34 schließt sich eine umlaufende Sicherheitsschulter 32 an.

In der hier in Fig. 1 dargestellten Ausführungsform ist eine solche baugleiche Fangvorrichtung 28 auch an der Spulenwand 20 vorgesehen.

Fig. 2 zeigt einen Teil des Mehrfachspulenschranks mit zwei nebeneinander angeordneten Hauptwickelwellen 10, 10a und darauf aufgesetzten Pufferspulen 12, 12a und Transportspulen 14, 14a. Wie hier gut zu erkennen ist, wird die freilaufend auf der Hauptwickelwelle 10 gehaltene Pufferspule 12 durch einen separaten Elektroantrieb 36 angetrieben, wobei der Elektroantrieb 36 über einen in der Riemenscheibe 22 sitzenden Riemen 38 mit der Pufferspule 12 verbunden ist. Analoges gilt auch für die Pufferspule 12a.

Wie insbesondere in den Figuren 1 und 2 zu erkennen ist, ist die Seitenwand 18 mit der daran angebrachten Fangvorrichtung 28 etwas größer ausgebildet, als die Spulenwand 20 mit der daran angebrachten Fangvorrichtung 28a.

Wie insbesondere in Fig. 2 gut zu erkennen ist, reicht die Fangvorrichtung 28a der Spulenwand 20 deutlich bis über die Transportspulenseitenwand 26a der Transportspule 24, sodass hierdurch der Spalt zwischen der Pufferspule 12 und der Transportspule 14 abgedeckt wird.

Wie in den Figuren 1 und 2 und insbesondere in Fig. 1a gut zu erkennen ist, ist die Sicherheitsschulter 32 als umlaufende Verdickung ausgeführt und soll somit eine Verletzung des Bediener oder ein unabsichtliches Durchtrennen des Filamentes verhindern.

Die umlaufende Ringnut 34 der Fangvorrichtung 28 soll verhindern, dass sich auf der Fangfläche 30 befindliche Filamente von der Pufferspule 12 wegbewegen. Sobald diese Filamente an der Ringnut 34 ankommen, werden sie entsprechend aufgehalten. Vielmehr soll die zwischen 20° und 45°, vorzugsweise 30°, gegenüber der Längsachse der Hauptwickelwelle 10 geneigte Fangfläche 30 bewirken, dass ein darauf auftreffendes Filament zum Spulenkern 16 hingeführt wird.

In den Figuren 3a bis 3d wird nachfolgend ein solcher Wechsel der Transportspule detailliert wie folgt beschrieben:
In den Figuren 3a bis 3d sind zwei parallel angeordnete Hauptwickelwellen 10 und 10a dargestellt, wobei, wie in Fig. 3a zu erkennen ist, die Hauptwickelwelle 10 eine bereits volle Transportspule 14 trägt, während die Transportspule 14a der Hauptwickelwelle 10a erst kürzlich gewechselt wurde und nur eine kleine Menge Filament 40a aufweist. Nun geht eine Bedienperson hin, schaltet den Elektroantrieb 36 ein, sodass die Pufferspule 12 zu rotieren beginnt. Dabei wird die Drehzahl der Pufferspule 12 in Abhängigkeit des Füllgrades so eingestellt, dass das Filament 40 mit der aktuellen Einlaufgeschwindigkeit aufgenommen werden kann. Sobald die gewünschte Drehzahl erreicht ist, ergreift die Bedienperson das Filament 40 und führt es zur Pufferspule 12, während die Transportspule 14 weiterhin mit einer anderen Drehzahl rotiert. Dabei kann das Filament 40 eine Einlaufgeschwindigkeit von bis zu 800 m/min erreichen.

Wie Fig. 3b zu entnehmen ist, wird das Filament 40 fortan auf der Pufferspule 12 aufgewickelt. Nachdem das Filament 40 im Bereich der Transportspule 14 durchtrennt wurde, kann die Transportspule 14 von der Hauptwickelwelle 10 abgenommen werden und, wie in Fig. 3c zu erkennen ist, durch eine leere Transportspule 14 ersetzt werden. Die parallele Transportspule 14a auf der Hauptwickelwelle 10a bleibt davon unberührt und nimmt weiter in der gewohnten Weise mit einer Geschwindigkeit von bis zu 800 m/min ein anderes Filament 40a auf. Anschließend führt die Bedienperson das Filament 40 von der Pufferspule 12 auf die leere Transportspule 14 und durchtrennt anschließend das Filament 40, sodass das Filament 40 gut in der gewohnten Weise auf der Transportspule 14 aufgewickelt wird. Während dieses Vorgangs hat sich ein Teil des Filaments 40 auf die Pufferspule 12 aufgewickelt und verbleibt dort. Nach dem abgeschlossenen Wechsel der Transportspule 14 wird der Elektroantrieb 36 ausgeschaltet, sodass die Pufferspule 12 nicht permanent mitrotiert.

Die Pufferspule 12 ist so ausgelegt, dass ca. 30 bis 80 Transportspulenwechsel durchgeführt werden können, bevor die Pufferspule 12 voll ist und selbst entleert werden muss. Dieser ganze Vorgang findet bei laufendem Betrieb statt, wobei das Filament 40 mit einer Geschwindigkeit von bis zu 800 m/min auf die Transportspule 14 aufgewickelt wird.

In Fig. 4 ist eine zweite Ausführungsform einer erfindungsgemäßen Pufferspule 112 dargestellt, bei der auf eine Seitenwand und eine Spulenwand verzichtet wurde und wobei die Fangvorrichtung 128 direkt vom Spulenkern 116 radial abstehend angeordnet und vom Spulenkern 116 weggeneigt ist. Bei dieser Ausführungsform sind die Fangvorrichtungen 128 beide gleich ausgebildet, und weisen ebenfalls eine Fangfläche 130, eine Sicherungsschulter 132 und eine Ringnut 134 auf. Um Wiederholungen zu vermeiden, wird hier voll umfänglich auf die Fangvorrichtung 28 gemäß den Figuren 1 und 2 verwiesen.

In der Fig. 5 ist eine dritte Ausführungsform einer erfindungsgemäßen Pufferspule 212 abgebildet, die bis auf den Spulenkern 216 identisch in der mit der in den Figuren 1 und 2 dargestellten ersten Ausführungsform der Pufferspule 12 ist. Im Gegensatz zur Pufferspule 12 ist der Spulenkern 216 der Pufferspule 212 konisch verjüngend ausgebildet, wobei das schmale Ende zur Transportspule 214 hin ausgebildet ist.

## Patentansprüche

1. Pufferspule (12, 12a, 112, 212) zur Anbringung an einem manuellen Mehrfachspulenschrank und zur Aufnahme eines Filamentes (40, 40a), umfassend einen Spulenkern (16, 116, 216), eine den Spulenkern (16, 116, 216) zum Mehrfachspulenschrank hin begrenzende Seitenwand (18, 318), eine den Spulenkern (16, 116, 216) zu einer Transportspule (14, 14a, 214) hin begrenzende Spulenwand (20) und eine Fangvorrichtung (28, 28a, 128) zum Einfangen des Filamentes (40, 40a),
**dadurch gekennzeichnet,**
**dass** die Fangvorrichtung (28, 28a, 128)
- eine sich geneigt radial an die Seitenwand (18, 318) anschließende und um die Seitenwand (18, 318) umlaufende Fangfläche (30, 130) zum Einfangen des Filamentes (40, 40a) und zum Weiterleiten des Filamentes (40, 40a) zum Spulenkern (16, 116, 216) aufweist und/oder
- eine sich geneigt radial an die Spulenwand (20, 320) anschließende und um die Spulenwand (20, 320) umlaufende Fangfläche (30, 130) zum Einfangen des Filamentes (40, 40a) und zum Weiterleiten des Filamentes (40, 40a) zum Spulenkern (16, 116, 216) aufweist, und
**dass** die Fangvorrichtung (28, 28a, 128) eine umlaufende Sicherheitsschulter (32, 132) aufweist, die am radial äußeren Rand der Fangvorrichtung (28, 28a, 128) angeordnet ist, und dass zwischen der Sicherheitsschulter (32, 132) und der Fangfläche (30, 130) eine umlaufende Ringnut (34, 134) ausgebildet ist.

2. Pufferspule (12, 12a, 112, 212) nach Anspruch 1,
**dadurch gekennzeichnet,**
**dass** ein radial äußerer Rand der Fangvorrichtung (28, 128) bis über einen Teil der Transportspule (14, 14a, 214) reicht.

3. Pufferspule (12, 12a, 112, 212) nach einem der vorangehenden Ansprüche, **dadurch gekennzeichnet,**
**dass** die Seitenwand (18 ,318) und/oder die Spulenwand (20) zum Einfangen des Filamentes (40, 40a) ganz oder teilweise vom Spulenkern (16, 116, 216) weg geneigt ausgebildet ist.

4. Pufferspule (12, 12a, 112, 212) nach einem der vorangehenden Ansprüche,
**dadurch gekennzeichnet,**
**dass** der Spulenkern (216) zur Transportspule (214) hin sich konisch verjüngend ausgebildet ist.

5. Manueller Mehrfachspulenschrank zum Aufspulen einer Anzahl von Filamenten (40, 40a) auf jeweils eine abnehmbare Transportspule (14, 14a, 214), mit einer angetriebenen Hauptwickelwelle (10, 10a) je Transportspule (14, 14a, 214), wobei die Hauptwickelwelle (10, 10a) zur passgenauen Aufnahme der Transportspule (14, 14a, 214) ausgebildet ist und wobei die Hauptwickelwelle (10, 10a) die Transportspule (14, 14a, 214) antreibt,
wobei auf der Hauptwickelwelle (10, 10a) neben der Transportspule (14, 14a, 214) eine Pufferspule (12, 12a, 112, 212) gehalten ist
, **dadurch gekennzeichnet,**
**dass** die Pufferspule (12, 112, 212) unabhängig von der Hauptwickelwelle (10a, 10b) angetrieben ist,
wobei die Pufferspule (12, 12a, 112, 212) über einen eigenen Elektroantrieb (36) angetrieben ist.

6. Mehrfachspulenschrank nach Anspruch 5,
**dadurch gekennzeichnet,**
dassdie Pufferspule (12, 12a, 112, 212) nach wenigstens einem der vorangehenden Ansprüche 1 bis 6 ausgebildet ist.

7. Mehrfachspulenschrank nach einem der Ansprüche 5 oder 6,
**dadurch gekennzeichnet,**
**dass** die Pufferspule (12, 12a, 112, 212) freilaufend an der Hauptwickelwelle (10, 10a) gehalten ist.

8. Mehrfachspulenschrank nach einem der Ansprüche 5 bis 7,
**dadurch gekennzeichnet,**
**dass** der Elektroantrieb (36) über einen Riemen (38) mit einer an der Pufferspule (12, 12a, 112, 212) angebrachten Riemenscheibe (22) wirkverbunden ist.

## Claims

1. A buffer spool (12, 12a, 112, 212) for affixing to a manual multispool cabinet and for receiving a filament (40, 40a) comprising a spool core (16, 116, 216), a side wall (18, 318) bounding the spool core (16, 116, 216) toward the multispool cabinet, a spool wall (20) bounding the spool core (16, 116, 216) toward a transport spool (14, 14a, 214), and a catching device (28, 28a, 128) for capturing the filament (40, 40a),
**characterized in that**
the catching device (28, 28a, 128)
- has a catching surface (30, 130) radially adjoining the side wall (18, 318) in an inclined manner and running around the side wall (18, 318) for capturing the filament (40, 40a) and for forwarding the filament (40, 40a) to the spool core (16, 116, 216); and/or
- has a catching surface (30, 130) radially adjoining the side wall (20, 320) in an inclined manner and running around the side wall (20, 320) for capturing the filament (40, 40a) and for forwarding the filament (40, 40a) to the spool core (16, 116, 216); and
**in that** the catching device (28, 28a, 128) has a peripheral safety shoulder (32, 132) that is arranged at the radially outer margin of the catching device (28, 28a, 128); and **in that** a peripheral annular groove (34, 134) is formed between the safety shoulder (32, 132) and the catching surface (30, 130).

2. A buffer spool (12, 12a, 112, 212) in accordance with claim 1,
**characterized in that**
a radially outer margin of the catching device (28, 128) reaches up to and over a part of the transport spool (14, 14a, 214).

3. A buffer spool (12, 12a, 112, 212) in accordance with one of the preceding claims,
**characterized in that**
the side wall (18, 318) and/or the spool wall (20) is/are formed in a manner fully or partially inclined away from the spool core (16, 116, 216) to capture the filament (40, 40a).

4. A buffer spool (12, 12a, 112, 212) in accordance with one of the preceding claims,
**characterized in that**
the spool core (216) tapers conically toward the transport spool (214).

5. A manual multispool cabinet for winding a number of filaments (40, 40a) onto a respective removable transport spool (14, 14a, 214) having a driven main winding shaft (10, 10a) per transport spool (14, 14a, 214), wherein the main winding shaft (10, 10a) is formed for an exactly fitting reception of the transport spool (14, 14a, 214), and wherein the main winding shaft (10, 10a) drives the transport spool (14, 14a, 214),
wherein a buffer spool (12, 12a, 112, 212) is held on the main winding shaft (10, 10a) beside the transport spool (14, 14a, 214),
**characterized in that** the buffer spool (12, 112, 212) is driven independently of the main winding shaft (10a, 10b),
with the buffer spool (12, 12a, 112, 212) being driven via its own electric drive (36).

6. A multispool cabinet in accordance with claim 5,
**characterized in that**
the buffer spool (12, 12a, 112, 212) is configured in accordance with one of the claims 1 to 4.

7. A multispool cabinet in accordance with one of the claims 5 or 6, **characterized in that**
the buffer spool (12, 12a, 112, 212) is held in a freely running manner on the main winding shaft (10, 10a).

8. A multispool cabinet in accordance with one of the claims 5 to 7 **characterized in that**
the electric drive (36) is operatively connected via a belt (38) to a belt pulley (22) attached to the buffer spool (12, 12a, 112, 212).

## Revendications

1. Bobine tampon (12, 12a, 112, 212) destinée au montage sur une armoire à bobines multiples manuelle et à la réception d'un filament (40, 40a), comprenant un noyau de bobine (16, 116, 216), une paroi latérale (18, 318) délimitant le noyau de bobine (16, 116, 216) en direction de l'armoire à bobines multiples, une paroi de bobine (20) délimitant le noyau de bobine (16, 116, 216) en direction d'une bobine de transport (14, 14a, 214) et un dispositif de capture (28, 28a, 128) destiné à la capture du filament (40, 40a), **caractérisée en ce que**
le dispositif de capture (28, 28a, 128) présente
- une surface de capture (30, 130) faisant le tour de la paroi latérale (18, 318) et située de manière inclinée radialement dans le prolongement de la paroi latérale (18, 318), destinée à la capture du filament (40, 40a) et à la transmission du filament (40, 40a) au noyau de bobine (16, 116, 216) et/ou
- une surface de capture (30, 130) faisant le tour de la paroi de bobine (20, 320) et située de manière inclinée radialement dans le prolongement de la paroi de bobine (20, 320), destinée à la capture du filament (40, 40a) et à la transmission du filament (40, 40a) au noyau de bobine (16, 116, 216), et **en ce que** le dispositif de capture (28, 28a, 128) présente un épaulement de sécurité (32, 132) périphérique, qui est disposé sur le bord radialement extérieur du dispositif de capture (28, 28a, 128) et **en ce qu'**une rainure annulaire (34, 134) périphérique est réalisée entre l'épaulement de sécurité (32, 132) et la surface de capture (30, 130).

2. Bobine tampon (12, 12a, 112, 212) selon la revendication 1,
**caractérisée en ce que**
un bord radialement extérieur du dispositif de capture (28, 128) s'étend jusque sur une partie de la bobine de transport (14, 14a, 214).

3. Bobine tampon (12, 12a, 112, 212) selon l'une des revendications précédentes,
**caractérisée en ce que**
la paroi latérale (18, 318) et/ou la paroi de bobine (20) sont réalisées de manière inclinée s'éloignant entièrement ou en partie du noyau de bobine (16, 116, 216) pour capturer le filament (40, 40a).

4. Bobine tampon (12, 12a, 112, 212) selon l'une des revendications précédentes,
**caractérisée en ce que**
le noyau de bobine (216) est réalisé s'amincissant de manière conique vers la bobine de transport (214).

5. Armoire à bobines multiples manuelle destinée à l'embobinage d'un certain nombre de filaments (40, 40a) sur une bobine de transport (14, 14a, 214) amovible respective, comportant un arbre d'enroulement principal (10, 10a) entraîné pour chaque bobine de transport (14, 14a, 214), l'arbre d'enroulement principal (10, 10a) étant conçu pour recevoir de manière ajustée la bobine de transport (14, 14a, 214), et l'arbre d'enroulement principal (10, 10a) entraînant la bobine de transport (14, 14a, 214),
dans laquelle une bobine tampon (12, 12a, 112, 212) est maintenue à côté de la bobine de transport (14, 14a, 214) sur l'arbre d'enroulement principal (10, 10a),
**caractérisée en ce que**
la bobine tampon (12, 112, 212) est entraînée indépendamment de l'arbre d'enroulement principal (10a, 10b),
dans laquelle la bobine tampon (12, 12a, 112, 212) est entraînée par un entraînement électrique (36) propre.

6. Armoire à bobines multiples selon la revendication 5,
**caractérisée en ce que**
la bobine tampon (12, 12a, 112, 212) est réalisée selon au moins une des revendications précédentes 1 à 4.

7. Armoire à bobines multiples selon l'une des revendications 5 ou 6, **caractérisée en ce que**
la bobine tampon (12, 12a, 112, 212) est maintenue libre sur l'arbre d'enroulement principal (10, 10a).

8. Armoire à bobines multiples selon l'une des revendications 5 à 7, **caractérisée en ce que**
l'entraînement électrique (36) coopère, par le biais d'une courroie (38), avec une poulie à courroie (22) montée sur la bobine tampon (12, 12a, 112, 212).
